# EUROPÄISCHE PATENTSCHRIFT

(11) **EP 0 021 106 B1**
(45) Veröffentlichungstag und Bekanntmachung des Hinweises auf die Patenterteilung: **15.09.1982**
(21) Anmeldenummer: 80103006.5
(22) Anmeldetag: 29.05.1980
(51) Int. Cl.: F24H 1/10, F23K 5/00

(54) **Durchlauferhitzer**
Continuous-flow heater
Dispositif pour le chauffage instantanné d'un liquide à écoulement libre

(30) Priorität: 12.06.1979 DE 7916927 U
(43) Veröffentlichungstag der Anmeldung: 07.01.1981
(73) Patentinhaber: SIEMENS AKTIENGESELLSCHAFT, 80333 München (DE)
(72) Erfinder: Neimanns, Nikolaus Dipl.-Phys., D-6483 Salmünster (DE)

## Beschreibung

Die Erfindung bezieht sich auf einen Durchlauferhitzer nach dem Oberbegriff des Anspruchs 1.

Es ist bereits ein Durchlauferhitzer der im Oberbegriff des Anspruchs 1 genannten Art vorgeschlagen worden. Die Kanalbahnen sind hier die Schenkel eines U-förmig verlaufenden Kanals. Diese Ausbildung ist besonders für Durchlauferhitzer von Kaffeemaschinen geeignet, bei denen es je nach Konstruktion als vorteilhaft angesehen wird, die Enden des Kanals auf der gleichen Seite zu haben. Als Vorwärmer von Heizöl wäre der bekannte Durchlauferhitzer weniger geeignet. Bei Durchlauferhitzern für die Vorwärmung von Heizöl ist es oft wünschenswert, die Strömung des Heizöls möglichst ohne Richtungsänderung verlaufen zu lassen. Ferner besteht insbesondere die Forderung, das Heizöl innerhalb der Lüftervorlaufzeit eines Ölbrenners von der unbeeinflußten Vorlauftemperatur auf etwa 60° C im Düsenbereich des Brenners anzuwärmen. Die Vorlaufzeit des Lüfters beträgt etwa 15 Sekunden. Mit dem Durchlauferhitzer nach dem Oberbegriff des Anspruchs 1 sind diese Forderungen nicht erfüllbar.

Der Erfindung liegt die Aufgabe zugrunde, den Durchlauferhitzer der im Oberbegriff des Anspruchs 1 genannten Gattung so auszubilden, daß er zum Aufheizen von Heizöl geeignet ist. Insbesondere soll mit dem zu schaffenden Durchlauferhitzer Heizöl innerhalb der Vorlaufzeit eines Lüfters, also etwa innerhalb von etwa 15 Sekunden, auf eine Temperatur von ungefähr 60° C aufheizbar sein.

Die gestellte Aufgabe wird erfindungsgemäß durch die im kennzeichnenden Teil des Anspruchs 1 angegebene Ausbildung gelöst. Zweckmäßige Aus- und Weiterbildungen des Erfindungsgegenstandes sind in den Ansprüchen 2 bis 6 angegeben.

Die erfindungsgemäße Ausbildung hat den Vorteil, daß das Heizöl unmittelbar das die Heizelemente und deren Beilagen umgebende Hüllrohr benetzt, so daß dem Wärmefluß von den Heizelementen zum Heizöl nur wenig Widerstand entgegengesetzt wird, da die Masse der dazwischen liegenden Bauteile sehr gering ist. Ein weiterer Vorteil besteht darin, daß im Betrieb des Durchlauferhitzers der Momentanwert des Volumens der in jeder Kanalbahn befindlichen Ölsäule sehr gering ist. Die jeweils in den Kanalbahnen befindlichen Ölsäulen sind daher massearm, was die Aufheizzeit günstig beeinflußt. Auch die übrige Ausgestaltung ist infolge der Ausbildung des Kerns sehr massearm, was kurze Aufheizzeiten begünstigt.

Der Erfindungsgegenstand ist in der Zeichnung beispielsweise und rein schematisch dargestellt. Es zeigt
Fig. 1 einen Querschnitt eines Durchlauferhitzers mit einem flachgedrückten Hüllrohr,
Fig. 2 einen Querschnitt eines Durchlauferhitzers mit einem runden Hüllrohr,
Fig. 3 einen Ausschnitt aus Fig. 1,
Fig. 4 einen Ausschnitt aus Fig. 2.

In der Darstellung ist jeweils mit 1 ein Heizelement aus kaltleitendem Material bezeichnet. In nicht dargestellter Weise liegen mehrere Heizelemente 1 hintereinander.

Die Heizelemente 1 sind samt sie beidseits bedeckenden Stromzuführungselektroden 2 und einer die Zuführungselektroden 2 bedeckenden elektrischen Isolation 3 in einem dünnwandigen Hüllrohr eingepackt.

In den Fig. 1 und 3 ist das Hüllrohr mit 4 bezeichnet und flach an die elektrische Isolation 3 angedrückt.

Das Hüllrohr4 liegt zwischen zwei Trägerteilen 7a, 7b. Jedes der Trägerteile 7a, 7b besitzt drei Kanalbahnen 8, die parallel zum Hüllrohr 4 verlaufen. Die schlecht wärmeleitenden Trägerteile 7a, 7b sind in einem sie in der Bestimmungslage haltenden Außenrohr 9 angeordnet.

Abschnitte des Hüllrohres 4 bilden jeweils eine Wand der Kanalbahnen 8.

Die Kanalbahnen 8 gehen in nicht gezeigter Weise vor und hinter dem Hüllrohr 4 in einen einzigen Durchflußquerschnitt über. Beispielsweise kann vor und hinter dem Hüllrohr 4 jeweils ein vom Außenrohr 9 begrenzter Sammelraum angeordnet sein, in den zentrisch ein Zu- bzw. Abflußkanal mündet.

Die Kanalbahnen 8 besitzen einen Querschnitt für einen dünnen, massearmen Heizölstrom, das heißt, sie sind sehr flach und klein im Querschnitt, so daß das sie durchströmende Heizöl schnell aufheizbar ist. Die schnelle Aufheizung wird dadurch begünstigt, daß das Heizöl das Hüllrohr4 benetzt.

Die Kanalbahnen 8 nach Fig. 1 sind im Querschnitt kreisbogenförmig.

Anstelle der drei Kanalbahnen 8 kann auch eine einzige, im Querschnitt etwa rechteckige Kanalbahn 8a vorgesehen werden, wie in Fig. 3 gezeigt.

Bei dem Ausführungsbeispiel nach den Fig. 2 und 4 ist das Hüllrohr rund und mit 12 bezeichnet. Zwischen der elektrischen Isolation 3 und dem Hüllrohr 12 ist jeweils zum Auffüllen des Zwischenraumes ein kreisabschnittförmiges, gut wärmeleitendes Zwischenstück 13 angeordnet.

Entsprechend dem Hüllrohr 12 ist ein runder Träger 14 vorgesehen, der von einem mit 15 bezeichneten Außenrohr umgeben ist und den Zwischenraum zwischen dem Außenrohr 15 und dem Hüllrohr 12 ausfüllt. Das Außenrohr 15 kann aus wärmeisolierendem Material bestehen. Falls eine Wärmeisolation nicht erwünscht ist, kann das Außenrohr 15 entfallen.

Auch bei dem Ausführungsbeispiel nach den Fig. 2 und 4 bilden Abschnitte des Hüllrohres 12 jeweils eine Wand der hier mit 16 bezeichneten Kanalbahnen. Diese Kanalbahnen 16 sind am Umfang des Hüllrohres 12 gleichmäßig verteilt angeordnet und gehen, wie beim Ausführungsbeispiel nach den Fig. 1 und 3 beschrieben, in nicht dargestellter Weise vor und hinter dem Hüllrohr 12 in einen einzigen Durchflußquerschnitt über. Sie besitzen auch einen Querschnitt für einen dünnen massearmen Heizölstrom, das heißt, sie sind ebenfalls sehr flach und klein im Querschnitt.

Der Querschnitt der Kanalbahnen 16 ist nach Fig. 2 etwa kreisbogenförmig. Er kann aber auch nach Fig. 4 etwa rechteckig sein. Die fCanalbahnen sind dort mit 16a bezeichnet.

## Patentansprüche

1. Durchlauferhitzer mit Heizelementen (1) aus kaltleitendem Material, die samt sie beidseitig bedeckenden Strom-Zuführungselektroden (2) und einer die Zuführungselektroden bedeckenden elektrischen Isolation (3) in einem dünnwandigen Hüllrohr (4, 12) eingepackt sind, das innerhalb eines Trägers (7a, 7b, 14) liegt, der mindestens zwei vom aufzuheizenden Medium durchströmbare, parallel zum Hüllrohr verlaufende Kanalbahnen (8, 8a, 16, 16a) enthält, dadurch gekennzeichnet, daß Abschnitte des Hüllrohres (4; 12) jeweils eine Wand der Kanalbahnen (8, 8a; 16, 16a) bilden; daß die Kanalbahnen (8, 8a; 16, 16a) vor und hinter dem Hüllrohr (4; 12) in einen einzigen Durchflußquerschnitt übergehen sowie einen Querschnitt für einen dünnen massearmen Heizölstrom besitzen.

2. Durchlauferhitzer mit einem flachgedrückten Hüllrohr nach Anspruch 1, dadurch gekennzeichnet, daß sich auf jeder flachgedrückten Seite des Hüllrohres (4) drei Kanalbahnen (8) befinden.

3. Durchlauferhitzer nach Anspruch 1, dadurch gekennzeichnet, daß das Hüllrohr (12) rund ist und daß zwischen jeder elektrischen Isolation (3) und dem Hüllrohr (12) ein im Querschnitt kreisabschnittförmiges, gut wärmeleitendes Zwischenstück (13) angeordnet ist.

4. Durchlauferhitzer nach Anspruch 1 und 3, dadurch gekennzeichnet, daß die Kanalbahnen (16) am Umfang des Hüllrohres (12) gleichmäßig verteilt angeordnet sind.

5. Durchlauferhitzer nach Anspruch 1 bis 4, dadurch gekennzeichnet, daß die Kanalbahnen (8, 16) im Querschnitt kreisbogenförmig sind.

6. Durchlauferhitzer nach Anspruch 1 bis 4., dadurch gekennzeichnet, daß die Kanalbahnen (8a, 16a) im Querschnitt etwa rechteckig sind.

## Claims

1. A flow-type heater comprising heating elements (1) which are made of cold-conducting material and which, together with current supply electrodes (2) covering said heating elements on both sides thereof and electrical insulation (3) covering the supply electrodes, are packed into a thin-walled tubular jacket (4, 12) which is arranged within a carrier (7a, 7b, 14) which contains at least two channels (8, 8a; 16, 16a) which run parallel to the tubular jacket, and through which the medium to be heated can flow, characterised in that sections of the tubular jacket (4, 12) in each case form a wall of the channels (8, 8a; 16, 16a); that before and after the tubular jacket (4, 12), the channels (8, 8a; 16, 16a) merge into a single flow section as well as having a cross-section for a thin fuel oil stream which is small in amount.

2. A flow-type heater comprising a flattened tubular jacket as claimed in Claim 1, characterised in that there are three channels (8) on each flat side of the tubular jacket (4).

3. A flow-type heater as claimed in Claim 1, characterised in that the tubular jacket (12) is circular and that between each electric insulation (3) and the tubular jacket (12), there is arranged an insert (13) which is highly heat-conducting and which has a cross-section in the form of a segment of a circle.

4. A flow-type heater as claimed in Claim 1 and 3, characterised in that the channels (16) are uniformly distributed at the periphery of the tubular jacket (12).

5. A flow-type heater as claimed in Claim 1 to 4, characterised in that in cross-section, the channels (8, 16) are in the form of a circular arc.

6. A flow-type heater as claimed in Claim 1 to 4, characterised in that the channels (8a, 16a) are substantially rectangular in cross-section.

## Revendications

1. Dispositif pour le chauffage instantané d'un liquide à écoulement libre, à éléments chauffants (1) en un matériau à résistance à haut coefficient de température (conducteur à froid), qui sont montés, avec les électrodes d'amenée du courant (2) qui les recouvrent sur leurs deux côtés et avec une isolation électrique (3) qui recouvre les électrodes d'aminée du courant, dans une enveloppe tubulaire à parois minces (4, 12) disposée à l'intérieur d'un support (7a, 7b, 14) et qui comporte au moins deux canaux (8, 8a, 16, 16a) qui s'étendent parallèlement à l'enveloppe tubulaire et qui sont susceptibles d'être traversés par le milieu à chauffer, caractérisé par le fait que des sections de l'enveloppe tubulaire forment chacune une paroi de canaux de passage (8, 8a; 16, 16a); que les canaux de passage (8, 8a; 16, 16a) forment, à l'avant et à l'arrière de l'enveloppe tubulaire (4; 12) une section transversale unique de l'écoulement et possèdent une section transversale pour un courant de mazout mince et de faible masse.

2. Dispositif pour le chauffage instantané d'un liquide à écoulement libre, à enveloppe tubulaire aplatie selon la revendication 1, caractérisé par le fait que sur chacun des côtés aplatis de l'enveloppe tubulaire (4) se trouvent trois canaux de passage (8).

3. Dispositif de chauffage instantané d'un liquide à écoulement libre selon la revendication 1, caractérisé par le fait que l'enveloppe tubulaire (12) est ronde et qu'entre chaque isolation électrique (3) et l'enveloppe tubulaire (12) est prévue une pièce intermédiaire de section transversale en forme d'un segment de cercle et de bonne conductibilité thermique.

4. Dispositif pour le chauffage instantané d'un liquide à écoulement libre selon la revendication 1 et 3, caractérisé par le fait que les canaux de passage (16) sont distribués uniformément à la périphérie de l'enveloppe tubulaire (12).

5. Dispositif pour le chauffage instantané d'un liquide à écoulement libre selon la revendication 1 et 4, caractérisé par le fait que les canaux de passage (8, 16) ont une section transversale en forme d'arc-de-cercle.

6. Dispositif pour le chauffage instantané d'un liquide à écoulement libre selon la revendication 1 à 4, caractérisé par le fait que les canaux de passage (8a, 16a) ont une section transversale à peu près rectangulaire.
